# EUROPÄISCHE PATENTSCHRIFT

(11) **EP 0 596 836 B1**
(45) Veröffentlichungstag und Bekanntmachung des Hinweises auf die Patenterteilung: **19.03.1997**
(21) Anmeldenummer: 93810766.1
(22) Anmeldetag: 03.11.1993
(51) Int. Cl.: B65D 41/34, B26F 1/20

(54) **Garantieverschluss**
Tamper-band
Bande de garantie

(30) Priorität: 06.11.1992 US 973035
(43) Veröffentlichungstag der Anmeldung: 11.05.1994
(73) Patentinhaber: Crown Cork & Seal Company, Inc., Philadelphia, Pa. 19136 (US)
(72) Erfinder: Anderson, Jimmy L., Chesterfield, Virginia 23832 (US)
(74) Vertreter: Hepp, Dieter

(56) Entgegenhaltungen:
- FR-A- 2 077 685
- GB-A- 2 076 381
- US-A- 4 527 706
- US-A- 4 846 361

## Beschreibung

Die Erfindung betrifft einen Garantieverschluss sowie ein Verfahren und eine Vorrichtung zur Herstellung eines Garantieverschlusses. Garantieverschlüsse zum Verschliessen von Behältern sind in Vielzahl bekannt und gebräuchlich. In der Regel ist ein derartiger Verschluss mit einem Garantieband versehen, welches durch eine Anzahl von Verbindungsstegen mit dem Verschluss trennbar verbunden ist. Das Garantieband wird dabei mittels eines Rückhalte-Elements, meistens eines vorstehenden Wulstes, einer Hinterschneidung, einzelnen Nocken, mit dem Behälterhals in Eingriff gebracht. Zusätzliche Fixierung lässt sich z.B. auch durch Warm-Schrumpfen erreichen. Auch ist es bekannt, Kombinationen verschieden geformter Rückhalte-Elemente vorzusehen. Das Garantieband kann dabei z.B. bei Einweg-Getränkeflaschen so ausgebildet sein, dass es vollständig von der Verschlusskappe getrennt wird und am Flaschenhals bleibt. Anderseits ist es auch z.B. aus der US-PS-5,074,425 bekannt, das Garantieband mit festen Verbindungsstegen zu versehen, durch welche es am Garantieverschluss gehalten wird, nachdem die abreissbaren Verbindungsstege durchtrennt wurden. Derartige Garantiebänder sind deshalb meistens mit einer oder mehreren vertikalen Sollreisslinien versehen.

Beim erstmaligen Öffnen wird das Garantieband wenigstens vorübergehend am Flaschenhals zurückgehalten, so dass beim Öffnen des Verschlusses die Verbindungsstege reissen und das Öffnen anzeigen.

Derartige Verschlüsse können einstückig im Kunststoff-Spritzgussverfahren zusammen mit dem Garantieband hergestellt werden. Es ist aber auch bekannt, an Verschluss-Rohlingen nachträglich eine Schwächungslinie zwischen der Verschluss-Kappe und dem Garantieband anzubringen. Derartige Vorrichtungen und Verfahren sind aus der US-PS-3,673,761 (Leitz/CIBA-Geigy AG), der DE-OS-14 82 603 (Teillac/ALCA S.A.) oder der US-PS-4,895,265 (LUC et al./The West Co.), bzw. der US-PS-3.673.761 bekannt.

Bei diesen Verschlüssen wird die Schwächungslinie mittels eines Schneidwerkzeugs vor oder nach dem Aufsetzen des Verschluss-Rohlings auf einen Behälter angebracht. Als Schneidwerkzeug kann ein Messer, eine erhitzte Schneide oder auch ein rotierendes, kreissägeartiges Schneidwerkzeug dienen. Die Materialschwächung kann dabei an einem erwärmten Verschluss-Rohling oder auch am kalten Material angebracht werden. Art des Schneidwerkzeugs und Verfahrensparameter, insbesondere auch Schneidtemperatur, hängen ersichtlicherweise von der Art des verwendeten Kunststoffs, der Grösse und der Art der Schwächungslinie, der Geschwindigkeit des Verfahrens etc., ab. Auch Laser-Schneidwerkzeuge sind bei solchen Verfahren einsetzbar.

Anderseits sind auch Garantieverschlüsse aus Metall bekannt, bei denen nachträglich ein Garantie-Element befestigt wird. Das Garantie-Element ist dabei in der Regel ringförmig mit einem ersten Halte-Abschnitt ausgebildet, mit welchem es formschlüssig mit der Verschlusskappe in Verbindung gebracht werden kann. Der Halte-Abschnitt - und damit die Verschlusskappe - ist mittels Verbindungsstegen mit dem Garantieband verbunden.

Es sind auch noch andere Methoden zur Herstellung von Garantieverschlüssen, wie z.B. Compression-molding, Zweikomponenten-Spritzgiessen und dergleichen bekannt.

Eine Schwierigkeit bei derartigen Verschlüssen besteht darin, dass die Verbindungsstege einerseits so stabil ausgebildet sein müssen, dass sie weder bei der Entformung aus einem Werkzeug, noch beim Lagern, Manipulieren oder beim Aufsetzen des Verschlusses auf einen Behälter zerstört oder beschädigt werden. Andererseits sollen sie aber zuverlässig möglichst bei jeder geringfügigen Manipulation, jedenfalls beim erstmaligen Öffnen oder einem Öffnungsversuch, reissen oder brechen. Aus der US-PS-4,322,009 (Mumford/Owens-Illinois Inc.) ist deshalb z.B. ein Garantieverschluss bekannt, dessen Verbindungsstege gleicher Dicke und Dimension so erzeugt werden, dass Garantieband und Garantieverschluss nur durch einen engen Spalt voneinander getrennt sind und beim Aufschrauben miteinander in Kontakt kommen können.

Aus der US-PS-5,074,425 (Wüstman et al./Crown Cork AG) ist ein Garantieverschluss bekannt, bei welchem die Verbindungsstege an einer der Aufreiss-Position zugewandten Seite geschwächt sind.

Der Erfindung liegt die Aufgabe zugrunde, Garantieverschlüsse, insbesondere die verschiedenen, vorstehend beschriebenen Arten von Garantieverschlüssen so zu verbessern, dass Verbindungsstege geschaffen werden, die einerseits empfindlich und bei einem Manipulationsversuch leicht beschädigbar sind und die andererseits stabil beim Lagern und Entformen sind.

Erfindungsgemäss wird diese Aufgabe gemäss Kennzeichen der Patentansprüche gelöst.

Durch die Anordnung von Primär- und Sekundär-Verbindungsstegen mit unterschiedlicher Belastbarkeit wird insgesamt eine für die Herstellung, Lagerung und Manipulation ausreichend feste Verbindung zwischen Garantieband und Verschlusskappe gewährleistet. Beim Öffnen des Behälters und bei einer Belastung der Verbindungsstege auf Zug werden jedoch die schwächeren Verbindungsstege praktisch sofort zerstört. Vor allem wenn die Sekundär-Verbindungsstege dünneren Querschnitt oder jedenfalls dünneren Minimalquerschnitt aufweisen als die Primär-Verbindungsstege, lassen Sie nur eine geringfügige Materialdehnung zu, bevor sie brechen. Die Sekundär-Verbindungsstege werden auch beim unbefugten Manipulieren leichter zerstört, als die Primär-Verbindungsstege. Sobald jedoch die Sekundär-Verbindungsstege zerstört sind, müssen die Primär-Verbindungsstege beim Öffnen des Behälters die gesamte Zug-Beanspruchung aufnehmen, so dass sie in der Folge ebenfalls reissen. Die Erfindung sieht dabei vor, dass im Zwischenraum zwischen je zwei Primär-Verbindungsstegen wenigstens zwei Sekundär-Verbindungsstege angeordnet sind, welche bei Zugbeanspruchung die Last mit den Primär-Verbindungsstegen teilen und nach dem Reissen die Gesamtlast auf die Primär-Verbindungsstege verlagern.

Die unterschiedliche Belastbarkeit von Sekundär-Verbindungsstegen und Primär-Verbindungsstegen lässt sich vor allem durch unterschiedliche Materialdicke und/oder durch Schwächungszonen in den Verbindungsstegen verwirklichen. So können z.B. die Sekundär-Verbindungsstege durch Einschnitte oder Materialverjüngungen geschwächt werden und die Primär-Verbindungsstege bei im übrigen gleicher Materialdicke ungeschwächt ausgebildet werden. Anderseits ist es auch denkbar, sowohl die Sekundär-Verbindungsstege als auch die Primär-Verbindungsstege mit Materialschwächungen zu versehen, wobei die Sekundär-Verbindungsstege stärker geschwächt werden, als die Primär-Verbindungsstege.

Verfahrensmässig lässt sich die Erfindung besonders einfach realisieren, wenn an einem Verschluss-Rohling mit zylindrischem Wandabschnitt und Kappenboden an vorbestimmbaren Umfangsbereichen Schwächungszonen angebracht werden, wobei unterschiedliche Schwächungszonen zu Primär-Verbindungsstegen und Sekundär-Verbindungsstegen führen, die unterschiedliche Materialfestigkeit aufweisen. So lassen sich z.B. Verbindungsstege durch Materialschnitte im zylindrischen Wandabschnitt erzeugen, wobei die Materialstärke der verbleibenden Verbindungsstege durch die Schnitt-Tiefe variierbar ist.

Derartige Materialschwächungen lassen sich besonders vorteilhaft durch eine Trennvorrichtung mit einer Schneide anbringen, in welcher unterschiedlich geformte Aussparungen zum Formen der Primär- und der Sekundär-Verbindungsstege vorgesehen sind. Die Schneide kann dabei in bekannter Weise beheizt werden.

Selbstverständlich lässt sich die Materialschwächung auch auf andere Weise, z.B. mittels Fräsen, durch beheizte Zangen oder durch Laser-Schneidgeräte erzeugen. Auch wäre es z.B. denkbar, Garantieverschlüsse mit identischen Verbindungsstegen im Spritzgussverfahren oder im Compression-molding-Verfahren herzustellen und nachträglich einzelne der Verbindungsstege zu schwächen, insbesondere einzuschneiden, um Sekundär-Verbindungsstege zu erzeugen. Alternativ wäre es auch denkbar, Verschlusskappe und Garantieband separat herzustellen und das Garantieband nachträglich im Bereich der Verbindungsstege mit der Verschlusskappe zu verbinden, z.B. formschlüssig einzurasten, zu verkleben oder auch die Verbindungsstege zu verschweissen.

Die Erfindung ist im folgenden in Ausführungsbeispielen anhand der Zeichnungen näher erläutert. Es zeigen:
- Figur 1: eine Verschlusskappe mit den Merkmalen der Erfindung im Querschnitt,
- Figur 2: die Verschlusskappe gemäss Figur 1 in Ansicht beim Öffnen,
- Figur 3a: die Darstellung eines Teilschnitts längs der Linie A-A in Figur 1 in vergrössertem Massstab,
- Figur 3b: eine Seitenansicht der Darstellung gemäss Figur 3a,
- Figuren 4 und 5: abgewandelte Ausführungsvarianten der Erfindung in einer Schnitt-Ebene analog Figur 3a,
- Figur 6a: einen Teilschnitt analog Figur 3a durch ein weiter abgewandeltes Ausführungsbeispiel der Erfindung,
- Figur 6b: eine Seitenansicht der Darstellung gemäss Figur 6a,
- Figuren 7a bis 7c: Darstellungen einer weiteren abgewandelten Variante von Verbindungsstegen,
- Figuren 8 und 9: die schematische Darstellung von Steganordnungen,
- Figur 10: eine schematische Darstellung einer Einrichtung zum Herstellen eines Garantieverschlusses, und
- Figur 11: die Darstellung des Schneiden-Verlaufs der Vorrichtung gemäss Figur 10 in vergrössertem Mass-stab.

Gemäss Figur 1 und 2 besteht ein im Spritzgussverfahren hergestellter Garantieverschluss 1 aus einer Verschlusskappe 2 und einem Garantieband 3. Das Garantieband 3 ist durch Verbindungsstege 4 mit der Verschlusskappe 2 verbunden. Die Schraubkappe 2 wird auf einen Behälter-Hals 6 geschraubt, wobei ein Wulst 7 des Garantiebands 3 formschlüssig über ein als Gegen-Wulst ausgebildetes Rückhalte-Element 8 am Behälter-Hals 6 schnappt. Die Verbindungsstege 4 sind als Primär-Verbindungsstege 4a und Sekundär-Verbindungsstege 4b ausgebildet. Wie aus Figur 2 und 3 hervorgeht, weisen die Primär-Verbindungsstege 4a einen wesentlich grösseren Durchmesser und damit grösseren Querschnitt auf, als die Sekundär-Verbindungsstege 4b. Dies bewirkt, dass beim Öffnen der Flasche zunächst die relativ dünnen und aufgrund des geringen Querschnitts kaum elastisch streckbaren Sekundär-Verbindungsstege 4b reissen, wodurch die auf die Primär-Verbindungsstege 4a ausgeübte Kraft sprungartig steigt und die Primär-Verbindungsstege 4a ebenfalls zu reissen beginnen. Auf die vor allem in Figur 2 und Figur 3b dargestellte Weise beginnt das Garantieband zunächst an einer Stelle zu reissen. Mit fortschreitendem Reissen der Sekundär-Verbindungsstege 4b reissen auch alle Primär-Verbindungsstege 4a, so dass der Garantieverschluss 1 vom Behälter-Hals 6 getrennt werden kann.

Figur 4 zeigt ein abgewandeltes Ausführungsbeispiel, bei welchem Primär-Verbindungsstege 4a sowie eine erste Anzahl von Sekundär-Verbindungsstegen 4b₁ und eine zweite Anzahl von Sekundär-Verbindungsstegen 4b₂ vorgesehen sind. Die Sekundär-Verbindungsstege 4b₁ sind dabei analog den Figuren 1 bis 3a und 3b wesentlich dünner und damit leicher durch Zugbeanspruchung zu zerstören, als die Primär-Verbindungsstege 4a. Die Sekundär-Verbindungsstege 4b₂ sind nochmals dünner ausgebildet, als die ersten Sekundär-Verbindungsstege 4b₁. Damit lässt sich ein stufenweises Reissen der Verbindungsstege, beginnend bei den Verbindungsstegen 4b₂, darauf folgend den Verbindungsstegen 4b₁ und schliesslich den Primär-Verbindungsstegen 4a erreichen.

Beim Ausführungsbeispiel gemäss Figur 4 ist ausserdem in bekannter Weise ein wesentlich stärkerer Befestigungs-Steg 9 vorgesehen, der beim Öffnen des Garantieverschlusses nicht reisst. Zusätzlich ist am Garantieband 3 eine Sollbruchstelle 9a vorgesehen, an der das Garantieband 3 vertikal aufreissen kann.

Figur 5 zeigt ein abgewandeltes Ausführungsbeispiel, bei welchem die Sekundär-Verbindungsstege 4b sowohl einen kleineren Querschnitt als die Primär-Verbindungsstege 4a aufweisen, als auch durch Abschrägung einseitig geschwächt sind. Auf diese Weise lässt sich ein Reissen der Sekundär-Verbindungsstege von ihren geschwächten Flanken her steuern.

Die Figuren 6a und 6b zeigen ein Ausführungsbeispiel, bei welchem ein Primär-Verbindungssteg 4a im wesentlichen den gleichen Querschnitt aufweist, wie ein Sekundär-Verbindungssteg 4b. Beide Verbindungsstege 4a und 4b sind an spitz zulaufenden Flanken 15 geschwächt, so dass von dort her das seitliche Einreissen gefördert wird. Wie sich jedoch aus der Seitenansicht gemäss Figur 6b ergibt, ist der Sekundär-Verbindungssteg 4b zusätzlich durch eine Einkerbung 10 seitlich geschwächt, so dass er vor dem Primär-Verbindungssteg 4a reisst.

Die Figuren 7a bis 7c zeigen ein ähnliches Ausführungsbeispiel, bei welchem Primär-Verbindungsstege 4a und Sekundär-Verbindungsstege 4b im oberen Bereich etwa den gleichen Querschnitt aufweisen. Während jedoch der Primär-Verbindungssteg 4a ungeschwächt verläuft, ist auf der Aussenseite des Sekundär-Verbindungsstegs 4b eine als Kerbe 10 ausgebildete Schwächungszone vorgesehen. Figur 7c zeigt dabei schematisch den Schnitt längs der Linie A-A, in Figur 7a in vergrössertem Massstab, woraus der Verlauf der Kerbe 10 zu entnehmen ist.

Figur 8 zeigt eine Anordnung von Primär-Verbindungsstegen 4a und 4b, wobei jeweils abwechselnd in den Zwischenräumen zwischen den Primär-Verbindungsstegen 4a vier Sekundär-Verbindungsstege 4b vorgesehen sind. Die Primär-Verbindungsstege 4a sind etwa gleich dick wie die Wand des Garantiebands 3, wodurch sich sowohl bei Herstellung mit Spritzgusswerkzeugen, als auch bei nachträglichem Schneiden der Verschlüsse gute Herstellungseigenschaften ergeben. Die 4 Sekundär-Verbindungsstege 4b bewirken in der Gesamtheit eine deutliche Verbesserung der Verbindung zwischen Verschlusskappe 2 und Garantieband 3. Durch ihren geringen Querschnitt ist jedoch sichergestellt, dass beim Öffnen des Verschlusses die Sekundär-Verbindungsstege relativ schnell reissen und damit die Gesamt-Belastung auf die Primär-Verbindungsstege 4a übergeben.

Figur 9 zeigt ein Ausführungsbeispiel, bei welchem in jeden Zwischenraum zwischen je zwei Primär-Verbindungsstegen 4a drei Sekundär-Verbindungsstege 4b angeordnet sind, um das Garantieband an seinem gesamten Umfang zu stabilisieren.

Die Figuren 10 und 11 zeigen schematisch, wie sich z.B. ein Verschluss gemäss Figur 9 aus einem Verschluss-Rohling 12 herstellen lässt. Am Verschluss-Rohling 12 greift dabei ein Schneidmesser 13 an, um die Verbindungsstege in der Konfiguration gemäss Figur 9 zu erzeugen. Der Rohling 12 wird durch eine nicht dargestellte Einrichtung am beheizten Schneidmesser 13 so abgerollt, dass das Schneidmesser 13 die Wand des Rohlings 12 durchschneidet. Lediglich im Bereich der Aussparungen 14 durchdringt das Schneidmesser 13 die Wand des Rohlings 12 nicht vollständig, so dass Stege 4a und 4b ausgespart bleiben.

Figur 11 zeigt die Vorderkante des Schneidmessers 13 in stark vergrösserter Darstellung. Daraus wird ersichtlich, dass am Schneidmesser 13 grössere Aussparungen 14a zur Erzeugung der Primär-Verbindungsstege sowie kleinere Aussparungen 14b zur Erzeugung der Sekundär-Verbindungsstege vorgesehen sind.

Selbstverständlich lassen sich durch entsprechende Formgebung der Aussparungen 14, 14a, 14b praktisch beliebige Stegformen und abgestufte Querschnittsformen ausbilden. Dabei können z.B. auch mehr als zwei unterschiedlich schwächere Sekundär-Verbindungsstege oder unterschiedliche Querschnittsformen einzelner Verbindungsstege erzeugt werden.

## Patentansprüche

1. Garantieverschluss, vorzugsweise aus Kunststoff, zum Verschliessen einer Behälteröffnung, vorzugsweise mit Schraubgewinde, mit einer Verschlusskappe (2), die formschlüssig auf einen Hals (6) des Behälters anbringbar ist, mit einem Garantieband (3), das mit wenigstens einem Rückhalte-Element (7) mit dem Hals (6) der Behälteröffnung in Eingriff bringbar ist und mit einer Vielzahl von Sollbruchstegen (4a, 4b, 4b₁, 4b₂), welche die Verschlusskappe (2) mit dem Garantieband (3) verbinden, dadurch gekennzeichnet, dass die Sollbruchstege (4a, 4b, 4b₁, 4b₂) erste Sollbruchstege (4a) und zweite, im Verhältnis zu den ersten Sollbruchstegen schwächere Sollbruchstege (4b; 4b₁, 4b₂) aufweisen, wobei die ersten Sollbruchstege (4a) eine höhere Zug- und Scherbeständigkeit aufweisen als die zweiten Sollbruchstege (4b; 4b₁, 4b₂) und wobei wenigstens zwei zweite Sollbruchstege (4a; 4b₁, 4b₂) im Zwischenraum zwischen je zwei ersten Sollbruchstegen (4a) angeordnet sind.

2. Garantieverschluss nach Anspruch 1, dadurch gekennzeichnet, dass drei zweite Sollbruchstege (4b; 4b₁, 4b₂) im Zwischenraum zwischen je zwei ersten Sollbruchstegen (4a) angeordnet sind.

3. Garantieverschluss nach einem der vorangegangenen Ansprüche, dadurch gekennzeichnet, dass die zweiten Sollbruchstege (4b; 4b₁, 4b₂) geringeren Durchmesser oder Materialquerschnitt aufweisen, als die ersten Sollbruchstege (4a).

4. Garantieverschluss nach einem der Ansprüche 1 oder 2, dadurch gekennzeichnet, dass die zweiten Sollbruchstege (4b; 4b₁, 4b₂) jeweils wenigstens eine Schwächungszone (10, 15) aufweisen.

5. Garantieverschluss nach einem der vorangegangenen Ansprüche 1 bis 4, dadurch gekennzeichnet, dass die ersten Sollbruchstege (4a) wenigstens eine Schwächungszone (10, 15) aufweisen.

6. Garantieverschluss nach einem der Ansprüche 1 bis 3, dadurch gekennzeichnet, dass die ersten Sollbruchstege (4a) und die zweiten Sollbruchstege (4b; 4b₁, 4b₂) jeweils wenigstens eine Schwächungszone (15, 10) aufweisen, und dass die ersten Sollbruchstege weniger geschwächt sind, als die zweiten Sollbruchstege.

## Claims

1. A guarantee closure, preferably of plastics material, for closing a container opening, preferably with a screwthread, comprising a closure cap (2) which can be fitted onto a neck (6) of the container in positively locking relationship, a guarantee strip (3) which can be brought into engagement with at least one retaining element (7) with the neck (6) of the container opening, and a plurality of desired-rupture legs (4a, 4b, 4b₁, 4b₂) which connect the closure cap (2) to the guarantee strip (3), characterised in that the desired-rupture legs (4a, 4b, 4b₁, 4b₂) have first desired-rupture legs (4a) and second desired-rupture legs (4b; 4b₁, 4b₂) which are weaker in comparison with the first desired-rupture legs, wherein the first desired-rupture legs (4a) have a higher level of tensile and shear strength than the second desired-rupture legs (4b; 4b₁, 4b₂) and wherein at least two second desired-rupture legs (4a; 4b₁, 4b₂) are arranged in the intermediate space between each two first desired-rupture legs (4a).

2. A guarantee closure according to claim 1 characterised in that three second desired-rupture legs (4b; 4b₁ 4b₂) are arranged in the intermediate space between each two first desired-rupture legs (4a).

3. A guarantee closure according to one of the preceding claims characterised in that the second desired-rupture legs (4b; 4b₁, 4b₂) are of smaller diameter or material cross-section than the first desired-rupture legs (4a).

4. A guarantee closure according to one of claims 1 and 2 characterised in that the second desired-rupture legs (4b; 4b₁, 4b₂) each have at least one weakening zone (10, 15).

5. A guarantee closure according to one of claims 1 to 4 characterised in that the first desired-rupture legs (4a) have at least one weakening zone (10, 15).

6. A guarantee closure according to one of claims 1 to 3 characterised in that the first desired-rupture legs (4a) and the second desired-rupture legs (4b; 4b₁ 4b₂) each have at least one weakening zone (15, 10) and that the first desired-rupture legs are weakened less than the second desired-rupture legs.

## Revendications

1. Couvercle de garantie, de préférence en matière plastique, pour fermer une ouverture de récipient de préférence filetée, comprenant une capsule (2) apte à être appliquée par complémentarité de forme sur le goulot (6) du récipient, une bande de garantie (3) apte à être mise en contact avec le goulot (6) de l'ouverture du récipient grâce à au moins un élément de retenue (7), et plusieurs pattes de rupture (4a, 4b, 4b₁, 4b₂) qui relient la capsule (2) à la bande de garantie (3), caractérisé en ce que les pattes de rupture (4a, 4b, 4b₁, 4b₂) comprennent des premières pattes de rupture (4a) et des secondes pattes de rupture (4b ; 4b₁, 4b₂) plus faibles que les premières, étant précisé que les premières pattes de rupture (4a) présentent une plus grande résistance à la traction et au cisaillement que les secondes (4b ; 4b₁, 4b₂) et qu'au moins deux secondes pattes de rupture (4b ; 4b₁, 4b₂) sont disposées dans l'intervalle défini entre deux premières pattes de rupture (4a).

2. Couvercle de garantie selon la revendication 1, caractérisé en ce que trois secondes pattes de rupture (4b ; 4b₁, 4b₂) sont disposées dans l'intervalle défini entre deux premières pattes de rupture (4a).

3. Couvercle de garantie selon l'une des revendications précédentes, caractérisé en ce que les secondes pattes de rupture (4b ; 4b₁, 4b₂) ont un plus petit diamètre ou une plus petite section transversale de matériau que les premières (4a).

4. Couvercle de garantie selon la revendication 1 ou 2, caractérisé en ce que les secondes pattes de rupture (4b ; 4b₁, 4b₂) présentent chacune au moins une zone d'affaiblissement (10, 15).

5. Couvercle de garantie selon l'une des revendications 1 à 4 précédentes, caractérisé en ce que les premières pattes de rupture (4a) présentent au moins une zone d'affaiblissement (10, 15).

6. Couvercle de garantie selon l'une des revendications 1 à 3, caractérisé en ce que les premières pattes de rupture (4a) et les secondes pattes de rupture (4b; 4b₁, 4b₂) présentent chacune au moins une zone d'affaiblissement (15, 10) et en ce que les premières pattes de rupture sont moins affaiblies que les secondes.
